# EUROPÄISCHE PATENTSCHRIFT

(11) **EP 0 191 193 B1**
(45) Veröffentlichungstag und Bekanntmachung des Hinweises auf die Patenterteilung: **23.11.1988**
(21) Anmeldenummer: 85116515.9
(22) Anmeldetag: 23.12.1985
(51) Int. Cl.: D04B 1/22, D04D 9/00

(54) **Gestrickte oder gewirkte Bandware und Verfahren zu ihrer Herstellung**
Knitted tape and method for its manufacture
Ruban tricoté et son procédé de fabrication

(30) Priorität: 01.02.1985 DE 3503380
(43) Veröffentlichungstag der Anmeldung: 20.08.1986
(73) Patentinhaber: Arndt, Werner, D-5860 Iserlohn (DE)
(72) Erfinder: Arndt, Werner, D-5860 Iserlohn (DE)
(74) Vertreter: Junius, Walther, Dr.

(56) Entgegenhaltungen:
- FR-A- 2 504 947
- FR-A- 2 526 816
- GB-A- 1 598 346

## Beschreibung

Die Erfindung betrifft eine gestrickte oder gewirkte Bandware, insbesondere Einfaßband, mit in Bandlängsrichtung verlaufenden Maschenstäbchen und quer zur Bandlängsrichtung verlaufenden Maschenreihen bei dem - quer zur Bandlängsrichtung gesehen - ein erster Bandabschnitt in beliebiger Rechts/Rechts-Strickart neben einem danebenliegenden V-förmigen zweiten Bandabschnitt in Rechts/ Links-Strickart ausgeführt ist sowie ein Verfahren zu ihrer Herstellung.

Aus der DE-A-3 217 629 ist bereits ein Verfahren zur Herstellung dieser Bandware, die vornehmlich als Einfaßband mit in Bandlängsrichtung verlaufenden Maschenstäbchen und mit regulären Seitenkanten benutzt wird, bekannt. Diese Ware ist im Querschnitt Y-förmig: An einen ersten Bandabschnitt in beliebiger Rechts/Rechts- Strickart schließt sich ein danebenliegender zweiter V-förmiger Bandabschnitt in

Rechts/Links-Strickart an, dessen Schenkel die V-Form bzw. die zwei im Verzweigungspunkt des Y abgehenden Schenkel bilden. Diese Ware ist auf einer Doppelbettstrickmaschine auszuführen. Diese nach dem bekannten Verfahren hergestellten Einfaßbänder dienen beispielsweise zum Einfassen von gestrickten Pullovern. Sie werden insbesondere an den entsprechenden Kanten von Pullovern durch einen Nähvorgang angesetzt, insbesondere an solchen Kanten, an denen eine Elastizität nicht oder nur in geringem Maße erforderlich ist.

Bei diesem bekannten Verfahren werden sich mehrfach wiederholende Funktionsabläufe nachfolgender Art ausgeführt:

1 Machenreihe Rechts/Rechts 1 : 1-Strickart von Maschenstäbenanzahlen der Breite des Bandes entsprechend, die am Verzweigungspunkt in eine der Breite des V-förmigen Bandabschnittes entsprechende Anzahl von Schlauchmaschenstäben aller Nadeln auf dem ersten Nadelbett übergeht,
1 Maschenreihe in umgekehrter Strickrichtung einer mit der vorangegangenen Reihe gleichen Anzahl von Schlauchmaschenstäben, die am Verzweigungspunkt in die entsprechende Anzahl von Maschenstäben in Rechts/Rechts 1 : 1-Strickart übergeht,
1 Maschenreihe Rechts/Rechts 1 1-Strickart von Maschenstäbenanzahlen der Breite des Bandes entsprechend in der gegenüber vorangegangenen Reihe umgekehrter Strickrichtung auf jeweils der benachbarten Nadel, die am Verzweigungspunkt in eine Breite des V-förmigen Bandabschnittes entsprechende Anzahl von Schlauchmaschenstäben auf dem zweiten Nadelbett übergeht,
1 Maschenreihe in umgekehrter Strickrichtung mit einer gleichen Anzahl von Schlauchmaschenstäben, die am Verzweigungs-Punkt in eine entsprechende Anzahl von Maschenstäben in Rechts/Rechts 1 : 1-Strickart übergeht.

Der Faden verläuft in dieser Strickware
1. von der Kante des unverzweigten Teiles zur Kante des einen Schenkels,
2. von dort zurück zur Kante des unverzweigten Teiles,
3. von dieser Kante wieder in entgegengesetzter Strickrichtung zur Kante des anderen Schenkels und
4. von dieser Kante wieder zurück zur Kante des unverzweigten Teiles, und das so weiter in ständiger Folge.

Bei einem solchen Verfahren entstehen in den V-förmig abstehenden Schenkeln nur halb soviele Maschenreihen wie in dem übrigen Teil des Bandes, da für die Herstellung eines Maschenreihenpaares in jedem der beiden Schenkel vier Schlittenhübe erforderlich sind, die bei üblicher Arbeitsweise der Maschine in dem übrigen unverzweigten Breitenbereich des Bandes nicht nur zwei, sondern vier Maschenreihen entstehen lassen. Der nicht verzweigte Teil der Ware, also die Hauptzone des Bandes in 1 : 1-Rechts/Rechtsstrickart, wird dabei wegen der doppelten Maschenreihenzahl immer problematisch sein.

Mit einem solchen Verfahren lassen sich diese Y-förmigen Bänder jedoch nur in wenigen Strickarten, vorteilhaft in Interlock, herstellen. Eine solche Ware mit ihrem typischen Erscheinungsbild ist jedoch in vielen Fällen unerwünscht. In der Praxis gefordert werden in überwiegendem Maße Einfaßbänder mit der typischen Rippenstruktur von Rechts/Rechts-Strickwaren, die sich jedoch mit dem bekannten Verfahren nicht herstellen lassen.

Es ist die Aufgabe der Erfindung, die Strickart der eingangs genannten Bandware so zu verbessern, daß eine Anpassung der beiden unterschiedlich gestrickten Teile von selbst erfolgt, ohne daß es im Hauptabschnitt des Bandes und im Bereich der Schenkel oder im Verbindungsbereich zu Ausgleichsproblemen kommt, mit dem sich somit Bänder mit einem Y-förmigen Querschnitt in der typischen Rechts/Rechts-Rippenstruktur herstellen lassen, die im Bereich der beiden Schenkel die gleiche Anzahl von Maschenreihen aufweisen wie im anderen Bandteil.

Die Erfindung besteht darin, daß folgende sich mehrfach wiederholende Funktionsabläufe ausgeführt werden:
a) 1 Maschenreihe Rechts/Rechts alle Nadeln von Maschenstäbenanzahlen der Breite des ersten Bandabschnittes entsprechend, die übergeht in einer der Breite des V-förmigen Bandabschnittes entsprechende Anzahl von Schlauchmaschenstäben, alle Nadeln auf dem ersten Nadelbett;
b) 1 Maschenreihe in umgekehrter Strickrichtung auf demselben Nadelbett mit einer der vorangegangenen Reihe gleichen Anzahl von nur Schlauchmaschenstäben, alle Nadeln der Breite des V-förmigen Bandabschnittes entsprechend,
c) 1 Maschenreihe wiederum in umgekehrter Strickrichtung in einer der Breite des V-förmigen Bandabschnittes entsprechenden Anzahl von nur Schlauchmaschenstäben, alle Nadeln auf dem zweiten Nadelbett,
d) 1 Maschenreihe in umgekehrter Strickrichtung mit einer der vorangegangenen Reihe gleichen Anzahl von Schlauchmaschenstäben, alle Nadeln des V-förmigen Bandabschnittes entsprechend auf demselben Nadelbett, die übergeht in die entsprechende Anzahl von Maschenstäben in Rechts/Rechts-Strickart, alle Nadeln der Breite des Bandabschnittes entsprechend.

Das auf diese erfindungsgemäße Weise hergestellte Band zeichnet sich dadurch aus, daß das zu Maschen gebundene Garn in ständiger Wiederholung folgenden Verlauf in je zwei aufeinanderfolgenden Maschenreihen hat:
1. Von der Kante der Bandware am in Rechts/Rechts-Strickart ausgeführten Bandabschnitt beginnend durch diesen Bandabschnitt und durch den einen Schenkel des Bandabschnittes in Rechts/Links-Strickart bis zur anderen Kante der Bandware an diesem Schenkel,
2. von dieser Kante, die gleichzeitig auch Kante der Bandware ist, dieses Schenkels in Gegenrichtung durch diesen Schenkel des Rechts/Links gestrickten Bandabschnittes nur bis zum Übergang dieses Rechts/Links gestrickten Bandabschnittes,
3. von diesem Übergang wiederum in Gegenrichtung in dem anderen Schenkel des Rechts/Links gestrickten Bandabschnittes bis zu dessen Kante (die gleichzeitig auch Kante der Bandware ist)
4. von dieser Kante wiederum in Gegenrichtung durch diesen anderen Schenkel und durch den Rechts/Rechts gestrickten Bandabschnitt hindurch bis zur anderen Kante der Bandware.

Das erfindungsgemäße Verfahren ermöglicht es, sowohl im Hauptteil als auch in den V-förmigen Kantenabschnitten jeweils die gleichen Maschenreihenanzahlen in den Abschnitten herzustellen, so daß es nicht wie bei dem bekannten Verfahren eines Ausgleiches der Maschenreihenanzahl im Hauptteil des Bandes bedarf.

Bei dem nach dem erfindungsgemäßen Verfahren hergestellten Bändern ist eine in Längsrichtung des Bandes durchgehende Rechts/Rechts-Rippenstruktur erhalten, die in der Praxis erwünscht ist. Ebenso lassen sich die nach dem erfindungsgemäßen Verfahren hergestellten Bänder einwandfrei an der einzufassenden Ware befestigen, insbesondere annähen.

Das Wesen der Erfindung ist nachstehend anhand eines in der Zeichnung schematisch dargestellten Ausführungsbeispieles näher erläutert. Es zeigen:
Fig. 1 die prinzipielle Ansichtsdarstellung eines gestrickten Bandes mit einer V-förmigen Seitenkante,
Fig. 2 den Querschnitt eines solchen Bandes,
Fig.3 eine Maschendarstellung von sich mehrfach wiederholenden Funktionsabläufen über vier Maschenreihen.

Grundsätzlich besteht ein erfindungsgemäßes, beliebig lang zu strickendes Einfaßband entsprechend den Figuren 1 und 2 aus dem Bandbereich 1 in beliebiger Rechts/Rechts- Strickart mit der typischen Rippenstruktur mit einer regulären Seitenkante 5 und einem abzweigenden Bandbereich mit im Querschnitt V-förmigen Schenkeln 2, 3 in Rechts/Links-Strickart, deren Verzweigungsort als Scheitel die Ziffer 4 trägt und deren Außenkanten die Ziffern 6 und 7 tragen.

Ein solches Band läßt sich auf einer doppelbettigen Strickmaschine, deren eines Bett A mit Nadeln 8 einem zweiten Bett B mit Nadeln 8 gegenübersteht, nach folgenden

Strickereifunktionsabläufen herstellen, die in Figur 3 wiedergegeben sind:
1 Maschenreihe (a) Rechts/Rechts alle Nadeln 8 von Maschenstäbenanzahlen der Breite des unverzweigten Bandteiles 1 entsprechend, die am Verzweigungspunkt 4 in eine der Breite der V-förmig angeordneten Schenkel 2, 3 entsprechende Anzahl von Schlauchmaschenstäben, alle Nadeln 8, auf dem ersten Nadelbett A,
1 Maschenreihe (b) in umgekehrter Strickrichtung auf demselben Nadelbett A mit einer der vorangegangenen Reihe gleichen Anzahl von nur Schlauchmaschenstäben, alle Nadeln 8, der Breite des V-förmigen Bandabschnittes entsprechend, bis zum Verzweigungspunkt 4,
1 Maschenreihe (c) vom Verzweigungspunkt 4 wiederum in umgekehrter Strickrichtung in einer der Breite des V-förmigen Bandabschnittes entsprechenden Anzahl von nur Schlauchmaschenstäben alle Nadeln 8 auf dem zweiten Nadelbett B,
1 Maschenreihe (d) in umgekehrter Strickrichtung mit einer der vorangegangenen Reihe gleichen Anzahl von Schlauchmaschenstäben, alle Nadeln 8, des V-förmigen Bandabschnittes entsprechend auf demselben Nadelbett B, die im Verzweigungspunkt 4 übergeht in die entsprechende Anzahl von Maschenstäben in Rechts/Rechts-Strickart, alle Nadeln 8, der Breite des Bandes entsprechend.

Die Pfeile an den Maschenreihendarstellungen a, b, c, d geben jeweils die Strickrichtung der Maschine an.

Der Faden 9 verläuft dabei in ständiger Wiederholung folgendermaßen:
1. Von der Kante 5 der Bandware 1,2,3 am in Rechts/Rechts Strickart ausgeführten Bandabschnitt 1 beginnend durch diesen Bandabschnitt 1 und durch den einen Schenkel 2 des Bandabschnittes 2, 3 in Rechts/Links-Strickart bis zur anderen Kante 7 der Bandware 1, 2, an diesem Schenkel 2,
2. von dieser Kante 7 (die gleichzeitig auch Kante der Bandware ist) dieses Schenkels 2 in Gegenrichtung durch diesen Schenkel 2 des Rechts/Links gestrickten Bandabschnittes 2, 3nur bis zum Übergang 4 dieses Rechts/Links gestrickten Bandabschnittes 2, 3
3. von diesem Übergang 4 wiederum in Gegenrichtung in dem anderen Schenkel 3 des Rechts/Links gestrickten Bandabschnittes 2, 3 bis zu dessen Kante 6, (die gleichzeitig auch Kante der Bandware ist),
4. von dieser Kante 6 wiederum in Gegenrichtung durch diesen anderen Schenkel und durch den Rechts/Rechts gestrickten Bandabschnitt 1 hindurch bis zur anderen Kante 5 der Bandware 1, 2, 3.

## Patentansprüche

1. Gestrickte oder gewirkte Bandware (1, 2, 3), insbesondere Einfaßband, mit in Bandlängsrichtung verlaufenden Maschenstäbchen und quer zur Bandlängsrichtung verlaufenden Maschenreihen bei dem - quer zur Bandlängsrichtung gesehen - ein erster Bandabschnitt (1) in beliebiger Rechts/Rechts-Strickart neben einem danebenliegenden V-förmigen zweiten Bandabschnitt (2, 3) in Rechts/Links-Strickart ausgeführt ist,
dadurch gekennzeichnet,
daß das zu Maschen gebundene Garn in ständiger Wiederholung folgenden Verlauf in je zwei aufeinanderfolgenden Maschenreihen hat:
1) Von der Kante (5) der Bandware (1, 2, 3) am in Rechts/Rechts-Strickart ausgeführten Bandabschnitt (1) beginnend durch diesen Bandabschnitt (1) und durch den einen Schenkel (2) des Bandabschnittes (2, 3) in Rechts/Links-Strickart bis zur anderen Kante (7) der Bandware (1,2,3) an diesem Schenkel (2),
2) von dieser Kante (7) (die gleichzeitig auch Kante der Bandware ist) dieses Schenkels (2) in Gegenrichtung durch diesen Schenkel (2) des Rechts/Links gestrickten Bandabschnittes (2, 3) nur bis zum Übergang (4) dieses Rechts/Links gestrickten Bandabschnittes (2, 3)
3) von diesem Übergang (4) wiederum in Gegenrichtung in dem anderen Schenkel (3) des Rechts/Links gestrickten Bandabschnittes (2, 3) bis zu dessen Kante (6), (die gleichzeitig auch Kante der Bandware ist),
4) von dieser Kante (6) wiederum in Gegenrichtung durch diesen anderen Schenkel (3) und durch den Rechts/Rechts gestrickten Bandabschnitt (1) hindurch bis zur anderen Kante (5) der Bandware (1, 2, 3).

2. Verfahren zur Herstellung einer gestrickten oder gewirkten Bandware, insbesondere eines Einfaßbandes, mit in Bandlängsrichtung verlaufenden Maschenstäbchen und mit regulären Seitenkanten, bei dem ein erster Bandabschnitt in beliebiger Rechts/Rechts- Strickart und ein danebenliegender zweiter V-förmiger Bandabschnitt in Rechts/Links-Strickart ausgeführt ist auf einer Doppelbettstrickmaschine,
gekennzeichnet durch
folgende sich mehrfach wiederholende Funktionsabläufe:
a) 1 Maschenreihe Rechts/ Rechts alle Nadeln von Maschenstäbenanzahlen der Breite des ersten Bandabschnittes (1) entsprechend, die übergeht in einer der Breite des V-förmigen Bandabschnittes (2, 3) entsprechende Anzahl von Schlauchmaschenstäben, alle Nadeln auf dem ersten Nadelbett,
b) 1 Maschenreihe in umgekehrter Strickrichtung auf demselben Nadelbett mit einer der vorangegangenen Reihe gleichen Anzahl von nur Schlauchmaschenstäben, alle Nadeln der Breite des V-förmigen Bandabschnittes (2, 3) entsprechend,
c) 1 Maschenreihe wiederum in umgekehrter Strickrichtung in einer der Breite des V-förmigen Bandabschnittes (2, 3) entsprechenden Anzahl von nur Schlauchmaschenstäben, alle Nadeln auf dem zweiten Nadelbett,
d) 1 Maschenreihe in umgekehrter Strickrichtung mit einer der vorangegangenen Reihe gleichen Anzahl von Schlauchmaschenstäben, alle Nadeln des V-förmigen Bandabschnittes (2, 3) entsprechend auf demselben Nadelbett, die übergeht in die entsprechende Anzahl von Maschenstäben in Rechts/Rechtsstrickart, alle Nadeln der Breite des Bandabschnittes (1) entsprechend.

## Claims

1. Knitted tapes (1, 2, 3), especially hemming tape, with wales extending in the longitudinal direction of the tape and rows extending transversely relative to the longitudinal direction of the tape, in which, as seen transversely relative to the longitudinal direction of the tape, a first tape portion (1) in any type of rib knit is formed next to an adjacent V-shaped second tape portion (2, 3) in plain knit, characterised in that the yarn tied into stitches has the following course constantly recurring in every two successive rows:
1) starting from the edge (5) of the tape (1, 2, 3) on the tape portion formed in rib knit, through this tape portion (1) and through one limb (2) of the tape portion (2, 3) in plain knit up to the other edge (7) of the tape (1, 2, 3) on this limb (2),
2) from this edge (7) (which at the same time is also the edge of the tape) of this limb (2) in the opposite direction through this limb (2) of the plain-knitted tape portion (2, 3) only up to the transition (4) of this plain-knitted tape portion (2, 3),
3) from this transition (4) again in the opposite direction in the other limb (3) of the plain-knitted tape portion (2, 3) up to its edge (6) (which at the same time is also the edge of the tape),
4) from this edge (6) again in the opposite direction through this other limb (3) and through the rib-knitted tape portion (1) up to the other edge (5) of the tape (1, 2, 3).

2. A process for producing a knitted tape, especially hemming tape, with wales extending in the longitudinal direction of the tape and with regular side edges, in which a first tape portion is formed in any type of rib knit and an adjacent second V-shaped tape portion is formed in a plain knit on a double-bed knitting machine, characterised by the following repeatedly occurring functional cycles:
a) 1 row rib knit, all needles, in a number of wales corresponding to the width of the first tape portion (1), changing over into a number of circular wales corresponding to the width of the V-shaped tape portion (2, 3), all needles on the first needle bed,
b) 1 row in the opposite knitting direction of the same needle bed, with a number of circular wales only corresponding to that of the preceding row, all needles, corresponding to the width of the V-shaped tape portion (2, 3),
c) 1 row again in the opposite knitting direction in a number of circular wales only corresponding to the width of the V-shaped tape portion (2, 3), all needles on the second needle bed,
d) 1 row in the opposite knitting direction with a number of circular wales equal to that of the preceding row, all the needles of the V-shaped tape portion (2, 3) correspondingly on the same needle bed, changing over into the corresponding number of wales in rib knit, all needles corresponding to the width of the tape portion (1).

## Revendications

1. Ruban tricoté ou à mailles (1, 2, 3) en particulier ruban de bordure, comprenant des colonnes de mailles orientées en direction longitudinale du ruban et des rangées de mailles orientées transversalement par rapport à la direction longitudinale dudit ruban, dans lequel - vu transversalement à la direction longitudinale du ruban - une première section de ruban 1 est réalisée en un point de tricot quelconque endroit/endroit et située à côté d'une deuxième section (2, 3) en forme de V réalisée en un point de tricot endroit/envers, caractérisé par le fait que le fil formant les mailles suit le trajet suivant qui se répète constamment sur deux rangs consécutifs de mailles:
1) à partir de la lisière (5) du ruban (1,2, 3) sur une section (1) réalisée au point endroit/endroit, traversant cette section (1) et traversant ensuite un bras (2) de la section (2, 3) réalisée au point endroit/envers jusqu'à l'autre lisière (7) du ruban (1, 2, 3) placée sur ce bras (2),
2) à partir de la lisière (7) (qui est en même temps la lisière du ruban) de ce bras (2) en direction opposée à travers ce bras (2) de la section (2, 3) tricotée au point endroit/envers jusqu'au point de transition (4) seulement de cette section (2, 3) tricotée au point endroit/envers,
3) à partir de ce point de transition (4) à nouveau en direction opposée dans l'autre bras (3) de la section (2, 3) tricotée au point endroit/envers jusqu'à sa lisière (6), (qui est en même temps la lisière du ruban),
4) à partir de cette lisière (6) à nouveau en direction opposée à travers cet autre bras (3) et à travers la section de ruban (1) tricotée au point endroit/endroit jusqu'à l'autre lisière (5) du ruban (1, 2, 3).

2. Procédé pour la fabrication d un ruban tricoté ou à mailles, en particulier un ruban de bordure, comprenant des colonnes de mailles orientées en direction longitudinale du ruban et des lisières latérales régulières, dans lequel une première section de ruban est réalisée en un point quelconque endroit/endroit et située à côté d'une deuxième section de ruban en forme de V réalisée au point endroit/envers sur une machine à tricoter à double fonture, caractérisé par le fait qu'il comprend les étapes se répétant plusieurs fois, qui consistent à réaliser:
a) 1 rang de mailles endroit/endroit avec les aiguilles correspondant au nombre de mailles présentes sur la largeur de la première section de ruban (1), ce rang passant à un nombre de mailles retournées correspondant à la largeur de la section (2,3) en forme de V avec les aiguilles se trouvant sur la première fonture,
b) 1 rang de mailles en direction de tricotage inverse sur la même fonture comprenant seulement le même nombre de mailles retournées que le rang précédent, avec les aiguilles correspondant à la largeur de la section (2,3) en forme de V,
c) 1 rang de mailles dirigé à nouveau dans le sens de tricotage inverse seulement en un nombre de mailles retournées correspondant à la largeur de la section (2, 3) en forme de V, avec les aiguilles de la deuxième fonture,
d) 1 rang de mailles en direction de tricotage inverse comprenant le même nombre de mailles retournées que le rang précédent, avec les aiguilles de la section (2, 3) en forme de V de la même fonture, ce rang passant à un nombre correspondant aux mailles effectuées au point endroit/endroit, avec les aiguilles correspondant à la largeur de la section (1) du ruban.
